# EUROPÄISCHE PATENTANMELDUNG

(11) **EP 1 324 634 A2**
(43) Veröffentlichungstag der Anmeldung: **02.07.2003**
(21) Anmeldenummer: 03001110.0
(22) Anmeldetag: 20.01.2003
(51) Int. Cl.: H04R 25/00

(54) **Atmungsaktiver Batteriedeckel**

(71) Anmelder: PHONAK AG, 8712 Stäfa (CH)
(72) Erfinder: Wagner, Josef, 8853 Lachen (CH)
(74) Vertreter: Troesch Scheidegger Werner AG

(57) **Zusammenfassung**

Bei einem Gehäuse, geeignet für elektronische Kleinstgeräte, wie Hörgeräte, beispielsweise für die Verwendung in Umgebung mit erhöhter Luftfeuchtigkeit bzw. Luftfeuchte wird vorgeschlagen mindestens einen Wandbereich des Gehäuses porös bzw. perforiert auszubilden. Aussen am Gehäuse wird auf diesem Wandbereich (1) ein Vlies (7) angeordnet, welches Vlies (7) eine feinere Porosität bzw. Poren mit kleinerem Durchmesser aufweist, als die Spalten bzw. Poren im Wandbereich (1) des Gehäuses. Beim Wandbereich kann es sich beispielsweise um einen Gehäusedeckel (1) handeln, welcher an seiner äusseren Oberfläche ein Vlies (7) aufweist. Beim Vlies handelt es sich vorzugsweise um ein "Non-woven", bestehend aus Polymerfasern, wie insbesondere Polyesterfasern. Beim Gehäusedeckel (1) kann es sich beispielsweise um einen Deckel eines Batteriefaches handeln.

## Beschreibung

Die vorliegende Erfindung betrifft ein Gehäuse für elektronische Kleinstgeräte gemäss dem Oberbegriff nach Anspruch 1 sowie ein Batteriedeckel für elektronische Kleinstgeräte.

Ein Problem, welches heute relativ häufig auftritt bei elektronischen Kleinstgeräten, wie beispielsweise Hörgeräten, ist die Korrosion der Batterie im Batteriefach. Neben den unschönen optischen Ablagerungen die sich im Gehäuse bilden, kann die Korrosion auch zur Zerstörung der Geräte führen. Kunden stören sich aber vor allem an den unappetitlichen Ablagerungen, die sich auf der Batterie und im Gehäuse bilden. Besonders deutlich wird diese Problematik, wenn derartige Kleinstgeräte, wie beispielsweise Hörgeräte, einem Schweisstest unterzogen werden.

Es gibt verschiedene Ansätze um das Korrosionsproblem, insbesondere bei Hörgeräten, in den Griff zu bekommen. So wird z.B. versucht, die Gehäuse möglichst gut abzudichten oder mit Trocknungsmittel im Gerät eine Verbesserung zu erreichen. Andere Ansätze zielen auf die Pflege der Geräte ab, oder versuchen durch Lagerung der Geräte in Trockenboxen dem Problem Herr zu werden. Hierzu sind verschiedenste Ansätze und Problemlösungen aus dem Stand der Technik dokumentiert bzw. bekannt.

Insbesondere die Verwendung von Trocknungsmittel bzw. das Lagern in Trockenräumen ist aber nur eine temporäre Lösung, indem Trocknungsmittel nach einer gewissen Zeit aufgebraucht sind, oder aber das Lagern im Trockenraum den praxisbezogenen Betrieb des Gerätes in der Regel ausschliesst.

Aus diesem Grunde ist es eine Aufgabe der vorliegenden Erfindung, eine Lösung des geschilderten Problems vorzuschlagen, d.h. eine Lösung für das geschilderte Korrosionsproblem vorzuschlagen, so dass elektronische Kleinstgeräte auch in feuchter Umgebung verwendet werden können bzw. beispielsweise Hörgeräte durch auftretenden Schweiss nicht zerstört werden können.

Erfindungsgemäss wird die gestellte Aufgabe mittels eines Gehäuses gemäss dem Wortlaut nach Anspruch 1 sowie der Verwendung als Batteriedeckel für elektronische Kleinstgeräte gemäss dem Wortlaut nach Anspruch 7 gelöst.

Vorgeschlagen wird, dass das Gehäuse für elektronische Kleinstgeräte, wie insbesondere Hörgeräte, beispielsweise für die Verwendung in Umgebung mit erhöhter Feuchtigkeit bzw. Luftfeuchte mindestens einen Wandbereich des Gehäuses aufweisen, welcher perforiert bzw. porös ausgebildet ist, und auf diesem Wandbereich aussen am Gehäuse ein Vlies aufgebracht angeordnet ist, welches Vlies eine feinere Porosität bzw. Poren mit kleinerem Durchmesser aufweist als der Wandbereich des Gehäuses.

Weiter wird vorgeschlagen, dass die Poren des porösen Wandbereiches derart konisch ausgebildet sind, dass der Porendurchmesser vom Inneren des Gehäuses gegen aussen hin kleiner wird.

Schliesslich wird vorgeschlagen, dass zusätzlich eine Haltevorrichtung vorgesehen ist, um das Vlies aussen auf dem Wandbereich zu halten. Anstelle der Haltevorrichtung kann das Vlies beispielsweise mittels eines sogenannten Klettverschlusses am Wandbereich gehalten werden oder mittels eines Klebers, wie eines doppelseitig klebenden Bandes, etc.

Beim geschilderten Wandbereich handelt es sich beispielsweise um einen Gehäusedeckel, mittels welchem die im Gehäuse angeordnete Elektronik oder ein im Gehäuse angeordnetes Batteriefach verschliessbar ist. Mit anderen Worten kann es sich beim Wandbereich um einen Gehäusedeckel, wie insbesondere um einen Batteriedeckel, handeln. Im Falle von Hörgeräten handelt es sich entsprechend um den Deckel des Batteriefaches.

Die erfindungsgemäss vorgestellte Methode zur Vermeidung einer allzu grossen Korrosion der Batterie, beispielsweise im Batteriefach eines Hörgerätes, beruht auf der Ausnützung von Kapillarkräften. Dabei wird ein bisher schädlicher Effekt in einen positiven umgewandelt. Bekanntlich variieren die Kapillarkräfte (Steighöhe) vom Durchmesser bzw. der Spaltbreite einer Kapillare. Wird in ein und demselben Material nur die Spaltbreite variiert, so ist die Steighöhe in der Kapillare abhängig von der Oberflächenspannung. Variiert man in einer solchen Kombination den Durchmesser bzw. die Spaltbreite, resultiert daraus ein von der Oberflächenspannung abhängiger Druckunterschied der eine Flüssigkeit in Richtung des kleineren Durchmessers bzw. Spaltes zieht.

Eine Erkenntnis aus diesen Überlegungen ist, dass sich die Flüssigkeit immer in Richtung der kleineren Spalte bewegt. Daraus ergibt sich die Idee der vorliegenden Erfindung, die Flüssigkeit bzw. Feuchtigkeit oder Schweiss in sehr schmale Kapillare sozusagen "abzusaugen". Aus diesem Grunde wird erfindungsgemäss vorgeschlagen, ein Vlies auf einem perforierten Batteriedeckel, welcher die Flüssigkeit, die beispielsweise von einem Schalter ins Gerät eindringt, absaugt bzw. verhindert, dass Flüssigkeit durch den Batteriedeckel in das Gerät eindringt.

Ein Vorteil dieser Lösung gegenüber Varianten, bei welchen Geräte dicht verschlossen werden, besteht in der Atmungsaktivität dieser Lösung, was insbesondere bei den heute verwendeten Zink-Luft-Batterien wichtig ist.

Es ergibt sich damit ein beschleunigtes Abtrocknen einmal eingedrungener Flüssigkeit und stellt quasi mit der Zeit einen quasi trockenen Grundzustand her.

Eindrücklich konnte die positive Wirkung des erfindungsgemäss ausgebildeten Batteriedeckels mittels des bereits erwähnten Schweisstestes festgestellt werden, indem ein deutlicher Unterschied festgestellt werden konnte zu einem Batteriefach, welches keinen erfindungsgemäss ausgebildeten Batteriedeckel aufwies. Das erfindungsgemäss ausgerüstete Gehäuse wies ein sauberes Batteriefach auf.

Die Erfindung wird nun beispielsweise und unter Bezug auf die beigefügten Figuren näher erläutert.

Dabei zeigen:
- Fig. 1: in Perspektive und Draufsicht, einen erfindungsgemäss ausgebildeten Batteriedeckel, und
- Fig. 2: ausschnittsweise ein Gehäuse mit einem Batteriefach und dem darauf angeordneten Batteriedeckel im Schnitt.

Figur 1 zeigt in Perspektive von oben gesehen, einen erfindungsgemäss ausgebildeten Deckel 1 eines Batteriefaches von einem Hörgerät. Dabei ist der Batteriedeckel 1 um ein Scharnier 5 drehbar am Hörgerätegehäuse befestigt bzw. gelagert. Auf der Oberseite bzw. der äusseren Oberfläche des Deckels 1 ist ein Vlies 7 angeordnet, welches mit einem Haltegitter 9 auf dem Deckel festgehalten wird. Wie in Figur 1 nur andeutungsweise eingezeichnet, da im Prinzip nicht sichtbar, sind im Deckel 1 Kapillaren bzw. Öffnungen 3 vorgesehen, um eine kommunizierende Verbindung zwischen dem Inneren des Hörgerätegehäuses und dem Vlies 7 herzustellen.

In Figur 2 ist der Deckel, angeordnet auf einem Hörgerätegehäuse, im Schnitt dargestellt. Der Deckel 1 ist über das Scharnier 5 mit dem Hörgerätegehäuse 2 verbunden, wobei mit dem Deckel ein Batteriefach 11 überdeckt abgeschlossen ist, in welchem die Batterie für die Stromversorgung des Hörgerätes angeordnet ist. Über dem eigentlichen Deckel 1, welcher porös ausgebildet ist, aufweisend Kapillare 3, ist erneut das poröse Vlies 7 angeordnet, welches mikroporös ausgebildet ist, d.h. die Poren bzw. Durchgänge im Vlies 7 weisen einen wesentlich geringeren Durchmesser der Poren auf, als die Kapillaren 3 im Deckel 1. Das Vlies 7 schliesslich wird mittels des Haltgitters 9 auf dem Deckel 1 gehalten.

Wie aus Fig. 2 deutlich erkennbar, sind die Kapillaren 3 kegelförmig ausgebildet, wobei der Durchmesser der Kapillaren 3 vom Gehäuseinnern bzw. vom Batteriefach zum Vlies hin abnimmt. Um ein positionssicheres Halten der Batterie 12 im Batteriefach 11 zu gewährleisten weist der Batteriefachdeckel 1 auf seiner Unterseite sogenannte Auflagespitzen 13 auf.

Durch die erfindungsgemässe Ausbildung des Batteriedeckels 1 mit dem darauf angeordneten Vlies wird sichergestellt, dass allfällig im Batteriefach auftretende oder in dieses eintretende Feuchtigkeit durch die Kapillarwirkung nach aussen abgesaugt wird, da der Kapillardurchmesser bzw. der Porendurchmesser vom Batteriefach nach aussen hin abnimmt. Der Grund dafür liegt im eingangs beschriebenen Prinzip der Kapillarwirkung, welche abhängig ist vom Durchmesser bzw. der Spaltbreite einer Kapillare.

Bei dem in den Figuren 1 und 2 dargestellten Batteriefachdeckel handelt es sich selbstverständlich nur um ein Beispiel, um die vorliegende Erfindung näher zu erläutern. Selbstverständlich ist es möglich, bei irgendeinem elektronischen Kleinstgerät einen Deckel entsprechend auszubilden, d.h. an diesem Deckel aussen aufliegend ein Vlies anzuordnen, welches feinere Kapillaren aufweist bzw. kleinere Porendurchmesser als der Deckel, welcher ebenfalls porös bzw. durchlässig ausgebildet ist. Es ist sogar möglich, irgend einen Wandbereich eines Gehäuses eines elektronischen Kleinstgerätes erfindungsgemäss auszubilden, d.h. einen Wandbereich bzw. eine Wandung porös auszubilden und aussen auf diesem Bereich aufliegend ein Vlies anzuordnen, welches eine feinere Porosität aufweist als der Wandbereich bzw. die Wandung selbst.

Obwohl die Erfindung im Zusammenhang mit Hörgerätegehäusen beschrieben worden ist, eignet sich das in der vorliegenden Erfindung beschriebene Prinzip für das "Trockenhalten" irgendeines elektronischen Kleinstgerätes, welches zur Verhinderung von Korrosion oder chemischer Zersetzung elektronischer Komponenten und/oder einer für die Stromversorgung angeordneten Batterie "trocken" (bzw. frei von flüssigen Bestandteilen) zu halten ist. Im Falle von Hörgeräten kann es sich bei der Feuchte insbesondere um Schweiss bzw. Hautausdünstung handeln, welche zur Zerstörung elektronischer Bestandteile bzw. der Batterie führen kann.

Schliesslich sei ebenfalls erwähnt, dass die Erfindung auch unabhängig ist von der Materialwahl des Gehäuses bzw. des Deckels oder Batteriefachdeckels, d.h. es kann sich beim Material um irgend ein Polymer handeln, welches geeignet ist für die Herstellung des entsprechenden Gehäuses des elektronischen Kleinstgerätes. Auch für die Herstellung des Vlieses eignen sich die verschiedensten Materialien, wie beispielsweise Polyesterfasern, welche üblicherweise für die Herstellung von Vliesen bzw. sogenannten "Non-wovens" verwendet werden.

## Patentansprüche

1. Gehäuseanordnung für elektronische Kleinstgeräte, wie Hörgeräte, beispielsweise für die Verwendung in Umgebung mit erhöhter Feuchtigkeit bzw. Luftfeuchte, **gekennzeichnet durch** mindestens einen Wandbereich (1) des Gehäuses (2), welcher porös bzw. perforiert ausgebildet ist, und ein Vlies (7), welches aussen am Gehäuse, auf diesem Wandbereich (1) angeordnet ist, und welches Vlies (7) eine feinere Porosität bzw. Poren mit kleinerem Durchmesser aufweist, als die Spalten im Wandbereich des Gehäuses.

2. Anordnung nach Anspruch 1, **dadurch gekennzeichnet, dass** die Poren (3) des porösen Wandbereiches (1) derart konisch ausgebildet sind, dass der Porendurchmesser vom Inneren des Gehäuses gegen aussen hin kleiner wird.

3. Anordnung nach einem der Ansprüche 1 oder 2, **dadurch gekennzeichnet, dass** eine Haltevorrichtung (9), ein sogenannter Klettverschluss oder ein doppelseitiger Kleber vorgesehen ist, um das Vlies (7) auf dem Wandbereich (1) zu halten.

4. Anordnung nach einem der Ansprüche 1 bis 3, **dadurch gekennzeichnet, dass** der Wandbereich ein Gehäusedeckel (1) ist, aufweisend an seiner äusseren Oberfläche ein Vlies (7).

5. Anordnung nach einem der Ansprüche 1 bis 4, **dadurch gekennzeichnet, dass** das Vlies ein Non-woven ist, bestehend aus Polymerfasern, wie insbesondere Polyesterfasern.

6. Anordnung nach einem der Ansprüche 1 bis 5, **dadurch gekennzeichnet, dass** es sich beim Wandbereich um einen Deckel (1) eines Batteriefaches (11) handelt.

7. Verwendung der Anordnung nach einem der Ansprüche 1 bis 6 für das Verschliessen eines Batteriefaches (11) eines Hörgerätes.

8. Verfahren zum weitgehendst Trockenhalten des Innenraumes eines elektronischen Kleinstgerätes, wie insbesondere eines Hörgerätes, **dadurch gekennzeichnet, dass** allfällig in das Innere des Gehäuses eintretende Feuchtigkeit bzw. Flüssigkeit oder im Innern entstehende Feuchtigkeit durch mindestens einen Wandbereich des Gehäuses abgesogen wird, indem dieser Wandbereich (1) porös bzw. perforiert ausgebildet ist, und aussen an diesem Wandbereich ein Vlies bzw. ein Non-woven angeordnet ist, aufweisend eine kleinere Porosität bzw. Poren mit kleinerem Durchmesser als der Wandbereich, wobei das Absaugen der Feuchtigkeit mittels des Prinzips der Kapillarwirkung vom Inneren des Gehäuses nach aussen erfolgt.

9. Verfahren nach Anspruch 8, **dadurch gekennzeichnet, dass** die Spaltbreite der Kapillare bzw. der Durchmesser im Vlies kleiner ist als die Kapillarbreite bzw. der Kapillardurchmesser im Wandbereich und ein Absaugen der Luftfeuchtigkeit durch den abhängig von der Oberflächenspannung entstehenden Druckunterschied in Richtung Kapillare kleineren Durchmessers erfolgt.

10. Verwendung des Verfahrens nach Anspruch 8 oder 9 für das weitgehendste Trockenhalten von Hörgeräten bzw. eines Batteriefaches eines Hörgerätes.
